# DEMANDE DE BREVET EUROPEEN

(11) **EP 1 434 019 A1**
(43) Date de publication de la demande: **30.06.2004**
(21) Numéro de dépôt: 03300201.5
(22) Date de dépôt: 06.11.2003
(51) Int. Cl.: F26B 21/14

(54) **Procédé de séchage de matières humides, notamment de boues, sans risque d'explosion**

(30) Priorité: 08.11.2002 FR 0214036
(71) Demandeur: L'AIR LIQUIDE, Société Anonyme à Directoire et Conseil de Surveillance pour l'Etude et l'Exploitation des, 75321 Paris Cedex 07 (FR)
(72) Inventeur: Blostein, Philippe, 57000 Metz (FR); Negro, Olivier, 75012 Paris (FR); Burban, Damien, 78280 Guyancourt (FR)
(74) Mandataire: Ducreux, Marie

(57) **Abrégé**

L'invention concerne un procédé et un dispositif de séchage de matières humides telles que des granulés de farines animales, de granulés ou des poudres alimentaires, des engrais, dans lequel un gaz d'inertage comprenant au moins un gaz inerte choisi parmi l'azote et le dioxyde de carbone est mis au contact des matières humides au cours au cours du séchage.

L'invention peut être appliquée au séchage de boues produites lors du traitement biologique d'effluents.

## Description

La présente invention concerne un procédé de séchage de boues produites lors du traitement biologique d'effluents tels que les eaux usées urbaines ou industrielles en vue de leur épuration.

Les traitements d'épuration biologiques d'effluents consistent généralement à mettre en contact ces effluents avec une biomasse (micro-organismes) qui dégrade la pollution contenue dans ceux-ci en transformant les molécules organiques en minéraux. La mise en oeuvre de tels traitements conduit à une augmentation progressive de la quantité de biomasse et à la nécessité d'évacuer la biomasse en excès communément appelée "boues en excès". Pour faire face à la quantité sans cesse croissante de ces boues biologiques en excès et de leur évacuation, différentes solutions ont été proposées. Une solution consiste à soutirer ces boues et à leur trouver une utilisation possible. Elles peuvent ainsi être utilisées comme engrais dans l'agriculture (épandage).

Dans ce cas, les boues soutirées sont généralement séchées puis mises sous forme de granulés avant d'être stockées. L'étape de séchage est généralement mise en oeuvre par introduction des boues encore humides (90 % en poids d'eau) dans des moyens de transport, de chauffage et de malaxage des boues, par exemple une double vis sans fin placée dans une enveloppe chauffante. A l'issue de cette étape de séchage, les boues séchées sont introduites au moyen d'une trémie d'alimentation dans un dispositif de mise en forme tel qu'un granulateur. Enfin, les boues séchées et mises en forme sont stockées dans des silos de stockage.

Dans certaines conditions de mise en oeuvre de ce procédé de séchage et mise en forme des boues, des risques d'inflammation ou d'explosion peuvent apparaître. Ainsi, au cours de l'étape de séchage, selon les utilisateurs, peu de risque d'inflammation existe au cours du fonctionnement normal de la double vis car l'atmosphère est très humide. Toutefois, lorsque le procédé de séchage est arrêté, l'auto-échauffement de la boue asséchée peut conduire à une explosion de gaz ou de poussières. Au cours de l'étape de mise en forme par un granulateur, c'est la présence de poussières, l'échauffement des parois et les frictions qui peuvent causer un risque d'explosion. Enfin, il est connu que lors du stockage en silo de produits poussiéreux, des explosions peuvent intervenir.

Le but de la présente invention est de proposer une solution pour limiter ces risques d'explosion dans les procédés de séchage des boues humides, et plus généralement dans les procédés de séchage et mise en forme de toute matière humide dont le séchage et la mise en forme conduisent à la formation de poussières générant des risques d'inflammation ou d'explosion telle que les boues. Il peut s'agir par exemple de granulés de farines animales, de granulés ou de poudres alimentaires (lait en poudre, ...), d'engrais, ... Il peut également s'agir de produits chimiques, qui suite à une opération d'essorage, doivent être séchés pour être transformés en poudre ou granulés.

Dans ce but, l'invention concerne tout d'abord un procédé de séchage de matières humides dans lequel un gaz d'inertage comprenant au moins un gaz inerte choisi parmi l'azote et le dioxyde de carbone est mis au contact des matières humides au cours au cours du séchage.

L'invention concerne également un dispositif de séchage de matières humides comprenant des moyens de chauffage des matières humides et au moins un moyen d'injection de gaz dans les moyens de chauffage des matières humides.

D'autres caractéristiques et avantages de l'invention apparaîtront à la lecture de la description qui va suivre. Des formes et des modes de réalisation de l'invention sont donnés à titre d'exemples non limitatifs, illustrés par la figure 1 qui est une vue schématique d'un moyen d'injection du gaz d'inertage utilisable dans le procédé et le dispositif selon l'invention.

L'invention concerne tout d'abord un procédé de séchage de matières humides dans lequel un gaz d'inertage comprenant au moins un gaz inerte choisi parmi l'azote et le dioxyde de carbone est mis au contact des matières humides au cours au cours du séchage.

Selon une variante de l'invention, après le séchage, les matières humides séchées peuvent être mises en forme et le gaz d'inertage peut être mis au contact des matières séchées au cours de leur mise en forme.

Selon une autre variante de l'invention, après le séchage ou la mise en forme, les matières séchées sont stockées et le gaz d'inertage est mis au contact des matières séchées au cours du stockage.

Ainsi, selon le procédé de l'invention, un gaz d'inertage comprenant de l'azote et/ou du CO₂ est introduit au cours du séchage et éventuellement au cours de la mise en forme et/ou du stockage des matières séchées. De préférence, le gaz d'inertage utilisé doit avoir une concentration en oxygène compatible avec les matières humides traitées et les risques d'inflammation ou d'explosion liés à ces matières. Il est recommandé d'utiliser un gaz d'inertage à concentration en oxygène inférieure à 10 % en volume. Selon un mode préféré, le procédé met en oeuvre un gaz d'inertage comprenant au moins 90 % en volume d'azote, voire d'au moins 95 %. Ce type de gaz d'inertage peut être fourni à partir d'une unité de production «sur site», tel qu'une unité de production d'azote par membranes. Il peut s'agir par exemple du procédé FLOXAL® commercialisé par Air Liquide. Eventuellement, un stockage d'azote liquide peut être installé en secours ou pour les besoins exceptionnels.

Il est recommandé d'injecter le gaz d'inertage en concentration et en débit tels que l'on obtienne une concentration en oxygène dans l'atmosphère de séchage, et éventuellement dans les atmosphères de mise en forme et stockage, inférieure ou égale à 0,7 fois la MOC, la MOC étant la concentration en oxygène maximale (dite "Maximum Oxygen Content" en anglais) telle qu'en deçà, en toutes circonstances, on évite inflammation et explosion. La MOC varie en fonction de chaque matière humide et est généralement déterminée par des essais et des mesures réalisées en laboratoire. Les débits du gaz d'inertage sont variables. Lors de la mise en oeuvre du procédé, le gaz d'inertage est généralement introduit avec un débit faible, dit « débit de veille ». Ce débit peut être par exemple compris entre 2 et 8 m³/h. Selon l'invention, le gaz d'inertage est toujours introduit au cours du séchage. En effet, du fait de l'injection du gaz au point le plus en amont procédé, le gaz est entraîné en aval et produit un effet d'inertage dans les éventuelles étapes suivantes du procédé (mise en forme puis stockage). Lors de l'arrêt du procédé, il est préférable d'introduire le gaz d'inertage avec un débit plus important, dit « débit d'arrêt ». Ce débit d'arrêt peut être par exemple compris entre 5 et 20 m³/h. Dans ce cas, il est recommandé d'injecter ce débit à toutes les étapes de séchage, mise en forme et stockage du procédé. Enfin, un débit encore plus important, dit « débit curatif » peut être injecté afin de placer l'installation sous protection maximale en cas d'incident du type inflammation ou explosion. Ce débit curatif peut être par exemple compris entre 40 et 100 m³/h.

Généralement, l'introduction ou l'arrêt de l'introduction et la valeur du débit du gaz d'inertage sont contrôlés en fonction de mesures réalisées en différents points du procédé ; ces mesures pouvant notamment concerner : l'arrêt ou la marche des différentes étapes du procédé, la concentration en oxygène, la température, la pression, l'hygrométrie. Ces contrôles peuvent être réalisés à l'aide d'au moins un dispositif de contrôle, qui recueille les mesures et en fonction de ces dernières, donne des consignes d'introduction du gaz d'inertage et de débit et/ou de pression du gaz d'inertage.

Ce procédé est applicable au séchage et éventuellement à la mise en forme et au stockage de boues produites lors du traitement biologique d'effluents.

L'invention concerne également un dispositif de séchage de matières humides comprenant des moyens de chauffage des matières humides et au moins un moyen d'injection de gaz dans les moyens de chauffage des matières humides.

Les moyens de chauffage des matières humides sont généralement constitués d'un cylindre régulé en température à l'intérieur duquel est placée au moins une vis sans fin. Ce type de vis assure le déplacement et également le malaxage des matières humides. Ainsi, selon l'invention, au moins un moyen d'injection du gaz d'inertage est présent au niveau des moyens de chauffage des matières humides. Selon une mise en oeuvre préférée du dispositif selon l'invention, au niveau des moyens de chauffage des matières, le moyen d'injection de gaz peut comprendre au moins un ensemble de canalisation montées en série et/ou en parallèle, dont au moins une portion de canalisation comporte des orifices d'injection de gaz, ledit ensemble étant alimenté par au moins une conduite d'amenée de gaz, chaque conduite étant connectée à l'ensemble au niveau d'un noeud primaire de connexion, le dimensionnement de l'ensemble respectant la relation suivante : Σωᵢ/Σϕᵢ ≥ 1, de préférence ≥ 1,5, où Σωᵢ représente la somme des sections internes des conduites d'amenée de gaz qui alimente l'ensemble et Σϕᵢ représente la somme des sections des orifices d'injection de gaz de l'ensemble des canalisations. Ce type de moyen d'injection est plus particulièrement décrit dans le brevet EP-B1-0 659 515. Ce moyen d'injection est généralement placé sur une ouverture faite dans la paroi de l'enveloppe des moyens de chauffage des matières humides. De préférence, les canalisations de ce moyen d'injection de gaz sont protégées par une grille. Cette grille permet de prévenir le dépôt de matières en suspension dans l'atmosphère sur les canalisations du moyen d'injection de gaz. Selon une mise en oeuvre avantageuse de ce moyen d'injection, l'ensemble de canalisations du moyen d'injection de gaz est fixé au fond d'un coffre, le fond dudit coffre présentant au moins une ouverture pour la conduite d'amenée de gaz alimentant l'ensemble des canalisations et ledit coffre présentant un couvercle grillagé. Ce coffre peut alors être fixé sur une ouverture faite dans l'enveloppe des moyens de chauffage des matières humides, le couvercle grillagé étant au contact des matières humides en cours de séchage. Cette mise en oeuvre est intéressante car l'installation des moyens d'injection de gaz d'inertage sur l'enveloppe des moyens de chauffage des matières humides est facile : il suffit de percer l'enveloppe d'une ouverture correspondant à la taille du coffre, d'insérer le coffre dans cette ouverture et de connecter une source de gaz d'inertage sur l'ouverture faite dans le fond du coffre pour la conduite d'amenée de gaz alimentant l'ensemble des canalisations.

Selon une variante du dispositif selon l'invention, le dispositif comprend une trémie d'alimentation en matières séchées coopérant avec les moyens de chauffage des matières humides de manière à alimenter un moyen de mise en forme des matières séchées issues des moyens de chauffage des matières humides à l'aide de la trémie d'alimentation et au moins un moyen d'injection de gaz dans la trémie d'alimentation. La trémie d'alimentation permet d'introduire les matières séchées provenant de moyens de chauffage des matières humides dans les moyens de mise en forme. Il s'agit habituellement d'un réceptacle présentant des sections de déchargement en forme d'entonnoir dans laquelle les matières séchées s'écoulent par gravité. Elle peut comprendre des moyens pour réguler l'écoulement des matières séchées tels que des agitateurs rotatifs ou à vibrations ou une vis de forçage. Les moyens de mise en forme des matières séchées peuvent être un granulateur ou un pelletiseur.

Selon une mise en oeuvre préférée de cette variante du dispositif selon l'invention, illustrée par la figure 1, au niveau de la trémie d'alimentation, le moyen d'injection de gaz dans la trémie d'alimentation en matières séchées comprend :
- au moins une surface (2) d'injection de gaz au niveau de la paroi de la trémie (1),
- une conduite d'alimentation en gaz (3) de la trémie par cette surface d'injection de gaz :
   . dont une extrémité (31) est reliée à une source de gaz d'inertage,
   . dont l'autre extrémité (32), qui est dirigée vers la surface d'injection, est fermée,
   . et qui présente au moins une ouverture o (33) radiale permettant une éjection du gaz perpendiculairement à son sens de circulation dans la conduite, et
- une chambre d'homogénéisation (4) coopérant entre la paroi de la trémie et la conduite d'alimentation en gaz (3) de manière à ce que le gaz éjecté des ouvertures o (33) pénètre dans la trémie par la surface d'injection.

Ce moyen d'injection de gaz comprend au niveau de la paroi de la trémie au moins une surface d'injection de gaz. Cette surface d'injection peut être constituée d'un poreux ou d'orifices d'injection, de préférence au moins un orifice O. Cet orifice O peut être directement percé dans la paroi de la trémie ou percé dans une plaque elle-même fixée sur la paroi de la trémie à la place d'une ouverture dans la paroi. Cette dernière mise en oeuvre peut correspondre au cas où la présente invention est appliquée à un dispositif de mise en forme déjà exploité et que l'on doit adapter ; ainsi, il est possible de remplacer un hublot de visualisation généralement présent sur la paroi de la trémie par une plaque percée d'au moins un orifice O et fixée sur la paroi de la trémie. Il est également préférable que le moyen d'injection de gaz soit situé en retrait du passage des matières séchées dans la trémie et ne pénètre pas dans le volume interne de la trémie. Ainsi, il peut être placé au ras de la paroi interne de la trémie. Selon un mode particulier, les orifices d'injection O forment un grillage.

Cette surface d'injection, éventuellement constituée des orifices O, fait partie du moyen d'injection de gaz dans la trémie, ce moyen d'injection comprenant également une conduite d'alimentation en gaz vers cette surface d'injection de gaz, voire ces orifices O, et une chambre d'homogénéisation coopérant entre la paroi de la trémie et la paroi de la conduite d'alimentation. La chambre d'homogénéisation peut être de toute forme possible. Son volume est de préférence fixé de manière à ce que la vitesse du gaz dans ladite chambre soit inférieure à la vitesse du gaz au niveau de la surface d'injection et dans le ou les orifice(s) O percé(s) dans la paroi de la trémie. Elle doit être étanche de manière à assurer le passage du gaz depuis la conduite d'alimentation en gaz vers la surface d'injection de gaz. Par exemple, des joints d'élastomère peuvent être déposés sur les bords de la chambre d'homogénéisation en contact avec la paroi de la trémie et sur les bords de la chambre d'homogénéisation en contact avec la paroi de la conduite d'alimentation.

Selon le mode préféré, la section A de la chambre d'homogénéisation au contact avec la paroi de la trémie et éventuellement les sections aᵢ des orifices O d'injection de gaz percés au niveau de la paroi de la trémie vérifient la relation suivante : le rapport A/Σaᵢ est supérieur ou égal à 1, de préférence supérieur ou égal à 1,5, Σaᵢ représentant la somme des sections des orifices O. De manière pratique, les orifices O d'injection de gaz percés dans la paroi de la trémie présentent tous la même section a.

Le gaz est amené dans la chambre d'homogénéisation par la conduite d'alimentation en gaz qui peut présenter une section de forme variée telle que ronde, carrée ou rectangulaire. Une extrémité de la conduite est reliée à une source du gaz d'inertage. L'autre extrémité est dirigée vers le ou les orifices O et est fermée dans sa section droite. La conduite présente au moins une ouverture o radiale permettant une éjection du gaz perpendiculairement à son sens de circulation dans la canalisation et vers la chambre d'homogénéisation. Si plusieurs ouvertures o existent, ces dernières sont habituellement situées dans la même section droite de la conduite d'alimentation en gaz. Selon le mode préféré, la section interne S de la conduite d'alimentation en gaz et les sections sᵢ des ouvertures o vérifient la relation suivante : le rapport S/Σsᵢ est supérieur ou égal à 1, de préférence supérieur ou égal à 1,5, Σsᵢ représentant la somme des sections sᵢ des ouvertures o. La ou les ouverture(s) o radiales de la conduite d'alimentation en gaz peuvent toutes présenter la même section s. Selon un mode particulier, la conduite d'alimentation en gaz présente quatre ouvertures o placées dans la même section droite de la conduite.

L'invention concerne également l'utilisation du dispositif précédent pour le traitement de boues produites lors du traitement biologique d'effluents.

La figure 1 illustre le moyen d'injection du gaz d'inertage sur la trémie d'alimentation. Ce moyen d'injection de gaz est disposé sur la paroi de la trémie (1). Il comprend :
- 3 orifices circulaires d'injection de gaz O (2), de diamètre 0,55 cm, percés dans une plaque (5) vissée sur la paroi de la trémie à la place d'un hublot de visualisation.
- une conduite d'alimentation en gaz (3) vers ces orifices d'injection de gaz O (2). Il s'agit d'une canalisation de section circulaire et de diamètre 1,5 cm. Son extrémité (31) est reliée à une source de gaz. Son autre extrémité (32) est bouchée. Dans sa portion proche de l'extrémité bouchée (32), la conduite comporte quatre ouvertures circulaires o (33) toutes du même diamètre (0,5 cm) placés dans la même section droite de la canalisation et équidistants les uns des autres. Le rapport S/Σsᵢ est de 2,25.
- une chambre d'homogénéisation (4) dont la section est de forme circulaire et dont le diamètre intérieur est de 3,6 cm. Un joint silicone assure l'étanchéité de la chambre avec la paroi de la trémie. Le rapport A/Σaᵢ est de 14,3.

## Revendications

1. Procédé de séchage de matières humides dans lequel un gaz d'inertage comprenant au moins un gaz inerte choisi parmi l'azote et le dioxyde de carbone est mis au contact des matières humides au cours du séchage.

2. Procédé selon la revendication 1, **caractérisé en ce que** le gaz d'inertage comprend au moins 90 % en volume d'au moins un gaz inerte.

3. Procédé selon la revendication 1 ou 2, **caractérisé en ce qu'**après le séchage, les matières humides séchées sont mises en forme et le gaz d'inertage est mis au contact des matières séchées au cours de leur mise en forme.

4. Procédé selon l'une des revendications précédentes, **caractérisé en ce qu'**après le séchage ou la mise en forme, les matières humides séchées sont stockées et **en ce qu'**un gaz d'inertage comprenant au moins un gaz inerte choisi parmi l'azote et le dioxyde de carbone est mis au contact des matières humides au cours du stockage.

5. Procédé selon l'une des revendications précédentes, **caractérisé en ce que** les matières humides sont des boues produites lors du traitement biologique d'effluents.

6. Procédé selon l'une des revendications précédentes, **caractérisé en ce que** le gaz d'inertage est injecté en concentration et en débit tels que la concentration en oxygène dans l'atmosphère soit inférieure ou égale à 0,7 fois la MOC.

7. Dispositif de séchage de matières humides comprenant des moyens de chauffage des matières humides, **caractérisé en ce qu'**il comprend au moins un moyen d'injection de gaz dans les moyens de chauffage des matières séchées.

8. Dispositif selon la revendication 7, **caractérisé en ce que** le moyen d'injection de gaz dans les moyens de chauffage des matières comprend au moins un ensemble de canalisations montées en série et/ou en parallèle, dont au moins une portion de canalisation comporte des orifices d'injection de gaz, ledit ensemble étant alimenté par au moins une conduite d'amenée de gaz, chaque conduite étant connectée à l'ensemble au niveau d'un noeud primaire de connexion, le dimensionnement de l'ensemble respectant la relation suivante : Σωᵢ/Σϕᵢ ≥ 1, de préférence ≥ 1,5, où Σωᵢ représente la somme des sections internes des conduites d'amenée de gaz qui alimente l'ensemble et Σϕᵢ représente la somme des sections des orifices d'injection de gaz de l'ensemble des canalisations.

9. Dispositif selon la revendication 7 ou 8, **caractérisé en ce que** le moyen d'injection de gaz dans les moyens de chauffage des matières humides est protégé par une grille.

10. Dispositif selon la revendication 9, **caractérisé en ce que** l'ensemble de canalisations du moyen d'injection de gaz dans les moyens de chauffage sont fixées au fond d'un coffre, le fond dudit coffre présentant au moins une ouverture pour la conduite d'amenée de gaz alimentant l'ensemble des canalisations et ledit coffre présentant un couvercle grillagé.

11. Dispositif selon l'une des revendications 7 à 10, **caractérisé en ce qu'**il comprend une trémie d'alimentation en matières séchées coopérant avec les moyens de chauffage des matières humides de manière à alimenter un moyen de mise en forme des matières séchées issues des moyens de chauffage des matières humides à l'aide de la trémie d'alimentation et au moins un moyen d'injection de gaz dans la trémie d'alimentation.

12. Dispositif selon la revendication 11, **caractérisé en ce que** le moyen d'injection de gaz dans la trémie d'alimentation en matières séchées comprend :
• au moins une surface (2) d'injection de gaz au niveau de la paroi de la trémie (1),
• une conduite d'alimentation en gaz (3) de la trémie par cette surface d'injection de gaz :
. dont une extrémité (31) est reliée à une source de gaz d'inertage,
. dont l'autre extrémité (32), qui est dirigée vers la surface d'injection, est fermée,
. et qui présente au moins une ouverture o (33) radiale permettant une éjection du gaz perpendiculairement à son sens de circulation dans la conduite, et
• une chambre d'homogénéisation (4) coopérant entre la paroi de la trémie et la conduite d'alimentation en gaz (3) de manière à ce que le gaz éjecté des ouvertures o (33) pénètre dans la trémie par la surface d'injection.

13. Dispositif selon la revendication 12, **caractérisé en ce que** la surface d'injection de gaz (2) au niveau de la paroi de la trémie (1) est constituée d'au moins un orifice O (2).

14. Dispositif selon la revendication 13, **caractérisé en ce que** les orifices d'injection O forment un grillage.

15. Moyen d'injection de gaz adaptable sur tout type de dispositif nécessitant l'injection d'un gaz, **caractérisé en ce que** le moyen d'injection est constitué d'un coffre :
• dans le fond duquel est fixé au moins un ensemble de canalisations montées en série et/ou en parallèle, dont au moins une portion de canalisation comporte des orifices d'injection de gaz, ledit ensemble étant alimenté par au moins une conduite d'amenée de gaz, chaque conduite étant connectée à l'ensemble au niveau d'un noeud primaire de connexion, le dimensionnement de l'ensemble respectant la relation suivante : Σωᵢ / Σϕᵢ ≥ 1, de préférence ≥ 1,5, où Σωᵢ représente la somme des sections internes des conduites d'amenée de gaz qui alimente l'ensemble et Σϕᵢ représente la somme des sections des orifices d'injection de gaz de l'ensemble des canalisations, et
• le fond dudit coffre présentant au moins une ouverture pour la conduite d'amenée de gaz alimentant l'ensemble des canalisations, et
• ledit coffre présentant un couvercle grillagé.

16. Utilisation du dispositif selon l'une des revendications 7 à 14 pour le traitement de boues produites lors du traitement biologique d'effluents.
